# EUROPÄISCHE PATENTSCHRIFT

(11) **EP 0 615 047 B1**
(45) Veröffentlichungstag und Bekanntmachung des Hinweises auf die Patenterteilung: **17.06.1998**
(21) Anmeldenummer: 94103299.7
(22) Anmeldetag: 04.03.1994
(51) Int. Cl.: E06B 3/88, E05F 15/00

(54) **Torblatt oder Torblatteil mit in Schliesstellung quetschmindernder Ausbildung**
Antisqueeze safety arrangement for door leaves
Dispositif anto-pincement pour vantaux de portes

(30) Priorität: 05.03.1993 DE 4307025; 08.12.1993 DE 4341857
(43) Veröffentlichungstag der Anmeldung: 14.09.1994
(73) Patentinhaber: HÖRMANN KG AMSHAUSEN, D-33803 Steinhagen (DE)
(72) Erfinder: Hörmann, Thomas J. Dipl. Ing.,, D-66606 St. Wengel, (DE)
(74) Vertreter: Flügel, Otto, Dipl.-Ing.

(56) Entgegenhaltungen:
- EP-A- 0 083 947
- EP-A- 0 501 083
- WO-A-91/00406
- DE-A- 2 437 741
- DE-A- 2 825 303
- FR-A- 2 620 484
- GB-A- 2 198 173
- US-A- 2 747 237
- US-A- 4 771 505

## Beschreibung

Die Erfindung betrifft ein Tor, welches zwischen einer Öffnungs- und einer Schließstellung geführt hin- und herbewegbar ist, mit einem Torblatt, einem Torblattpaneel oder dgl., welches zumindest eine bodenseitige Kante aufweist, die in der Schließstellung an einem bodenseitigen Anschlag, insbesondere einem Zargenholm oder dgl. anliegt gemäß dem Oberbegriff des Ansprüchs 1.

Bekannte Tore mit Torblättern dieser Art, insbesondere solche einstückiger Ausbildung als Überkopftor (siehe z.B. EP-A-0 501 083), schlagen in Schließrichtung je nach Betätigung verhältnismäßig heftig in ihre Schließstellung, wobei sie an eine bodenseitige Zargenerhebung mit ihrer Unterkante anschlagen. In diesem Bereich bestehen für Kleinkinder, aber auch für Erwachsene im Fußbereich erhebliche Quetschgefahren im Zusammenhang mit diesem Schließvorgang. Auch sind durch Verwehungen angesammelte Schmutzanhäufungen, Schnee und Eis für den Schließvorgang in diesem Zusammenhang hinderlich.

Der Erfindung liegt daher die Aufgabe zugrunde, ein gattungsgemäßes Tor oder dgl. derart auszubilden, daß im Schließweg des Torblattes angeordnete Gefahren und Behinderungen vermindert und insbesondere Quetschungen und ähnliche Verletzungen von im Schließweg des Torblattes befindlichen Personen verhindert werden.

Die Lösung dieser Aufgaben sieht bei einem gattungsgemäßen Tor vor, daß die boden seitige Kante des Torblattes zumindest in ihrem Kanten bereich, der in der Schließstellung sowohl dem Boden als auch der Schwelle zu gewandt ist, eine quetsch mindernde Ausbildung aufweist, die sich profilartig über die Länge der bodenseitigen Kante erstreckt.

Bei einem derart ausgebildeten Tor wird das Torblatt in an sich bekannter Weise, bspw. bei einem Überkopftor von oben nach unten in seine Schließstellung überführt. In dieser Schließstellung ist der dem Boden und der Schwelle zugewandte Kanten bereich des Torblattes und der bodenseitige Anschlag an der Schwelle mit Abstand zueinander angeordnet, wobei dieser Abstand durch eine Ausnehmung quetschmindernder Ausbildung erzielt wird. Durch diese Ausnehmung werden insbesondere Quetschungen und ähnliche Verletzungen von im Schließweg des Tores befindlichen Personen, insbesondere im Fußbereich vermindert bzw. verhindert. Darüberhinaus kann das Torblatt auch dann in einfacher Weise geschlossen werden, wenn im Schließweg durch Verwehungen angesammelte Schmutzanhäufungen, Schnee und Eis in bestimmtem Maße angeordnet sind.

Nach einer ersten Weiterbildung des erfindungsgemäßen Tores ist vorgesehen, daß der Kanten bereich als Abschrägung am bodenseitigen Anschlag des Torblattes ausgebildet ist. Bei dieser Ausbildung ist es insbesondere vorteilhaft, daß ein derartig ausgebildetes Tor mit üblicherweise verwendeten bodenseitig angeordneten Zargen kombinierbar ist, so daß eine nachträgliche Ausstattung bereits bestehender Tore mit einem entsprechenden bodenseitigen Anschlag am Torblatt möglich ist.

Eine alternative Ausgestaltung der Erfindung sieht vor, daß der Kanten bereich als Abschrägung am Zargenprofil ausgebildet ist. Diese Ausbildung eignet sich insbesondere bei der Neuaustattung von Toren, bei denen von vorne herein eine entsprechende Ausbildung des Zargenprofils im Bodenbereich der Toreinfahrt vorgesehen werden kann.

Eine weitere Verminderung der Verletzungsgefahren wird bei den voranstehend geschilderten Ausbildungsformen des erfindungsgemäßen Tores dadurch erzielt, daß der Kanten bereich als Abrundung ausgebildet ist, so daß ein zwischen bodenseitigem Anschlag und Zargenprofil angeordneter Gegenstand beim Überführen des Torblattes in die Schließstellung über die Abrundung weggeschoben werden kann.

Es hat sich als besonders vorteilhaft erwiesen, die Abschrägung unter einem Winkel von 30° bis 60°, vorzugsweise von 45° zur Flächennormalen des Torblattes anzuordnen. Bei einer derartigen Abschrägung ist einerseits eine gute Verminderung der Verletzungsgefahr durch ein sich schließendes Tor erzielbar und andererseits weist ein mit einer derartigen Abschrägung ausgebildeter bodenseitiger Anschlag eines Torblattes eine ausreichende Festigkeit auf, die die Anordnung eines Schließelementes, wie bspw. einer Klinke ermöglicht. Ferner wird ein weiterer Vorteil dadurch erzielt, daß die Abschrägung Übergangsradien von vorzugsweise 5 mm Radius aufweist.

Eine Verbesserung der Abdichtung eines erfindungsgemäß ausgebildeten Tores wird in vorteilhafter Weise dadurch erzielt, daß im Kanten bereich eine nachgiebige Profilleiste aus insbesondere einem weichen Elastomer angeordnet ist. Eine derartige Profilleiste kann sowohl als Vollprofil aus Weichgummi als auch als Hohlprofil aus Gummi ausgebildet sein.

Die Befestigung der Profilleiste erfolgt vorzugsweise im torblattseitig angeordneten Kanten bereich, wobei die Profilleiste vorzugsweise hinterschnittene Öffnungen hat, in die schwalbenschwanzförmige Befestigungselemente der Profilleiste einsteckbar sind.

Eine alternative Befestigung der Profilleiste erfolgt dadurch, daß die Profilleiste über eine Klammer am bodenseitigen Anschlag des Torblattes befestigt ist. Hierbei wird bspw. die Klammer auf den bodenseitigen Anschlag des Torblattes aufgesteckt, wonach anschließend die Profilleiste auf entsprechende Befestigungselemente der Klammer aufgesteckt oder aufgeschoben wird. Die Klammer ist bei dieser Ausgestaltung vorzugsweise federelastisch und im Querschnitt C-förmig ausgebildet, so daß sie in einfacher Weise auf ein im wesentlichen mit rechteckigem Querschnitt ausgebildeten Profilstück des bodenseitigen Anschlages des Torblattes aufklemmbar ist.

Es ist nach einem weiteren Merkmal der Erfindung vorgesehen, daß die Profilleiste aus einem Elastomer besteht, welcher in Richtung parallel zur Flächennormalen des Torblattes unterschiedliche Härtegrade aufweist. Bei dieser Ausbildung ist die Profilleiste in den dem bodenseitigen Anschlag, nämlich dem Zargenholm zugewandten Bereich weicher ausgebildet, als in dem dem Zargenholm abgewandten Bereich, so daß einerseits die Verletzungsgefahren zwischen Zargenholm und bodenseitiger Kante des Torblattes durch die weiche Ausbildung der Profilleiste gemindert und andererseits die Befestigung der Profilleiste an der bodenseitigen Kante des Torblattes durch ein hartes Elastomer verbessert wird.

Weitere Befestigungsmöglichkeiten der Profilleiste an dem bodenseitigen Anschlag des Torblattes sind Verschraubungen, Vernietungen und Verklebungen.

Eine weitere Verbesserung der Abdichtung des Torblattes gegenüber dem Zargenholm sowie eine weitere Verbesserung der Verminderung der Unfallgefahr wird dadurch erzielt, daß die Profilleiste den bodenseitigen Anschlag des Torblattes ummantelt. Demzufolge ist die Profilleiste nicht nur im Bereich der zwischen der Kante des Torblattes und dem bodenseitigen Anschlag angeordneten Ausnehmung vorhanden, sondern auch an der bodenseitigen Unterkante des Torblattes sowie an der dem Zargenholm abgewandten Kante des Torblattes.

Bei einem erfindungsgemäßen Tor mit einem elektrischen, elektrohydraulischen oder elektropneumatischen Antrieb ist vorgesehen, daß in der Schließkante des Torblattes ein Messaufnehmer zur Bestimmung der Schließkraft angeordnet ist, welcher mit einem Messinstrument verbunden ist, wobei der Messaufnehmer die Bewegung des Torblattes bei Überschreiten eines Schließkraftgrenzwertes unterbricht. Bei einem derart ausgebildeten Tor ist ein weiteres Sicherheitselement, nämlich die Kombination aus einem Messaufnehmer und einem Messinstrument vorgesehen, welches die Bewegung des Torblattes bei Überschreiten eines Schließkraftgrenzwertes unterbricht. Ein derartiges Überschreiten des Schließkraftgrenzwertes ist bspw. dann gegeben, wenn zwischen dem bodenseitigen Anschlag und der Kante des Torblattes eine Behinderung in Form eines Gegenstandes oder eines Körperteils einer Person vorhanden ist. In diesem Fall gibt der Messaufnehmer einen Schließkraftwert an das Messinstrument, welcher über dem eingestellten Schließkraftgrenzwert liegt, so daß das Messinstrument den Antrieb des Torblattes abschaltet. Derartige Antriebe sind an sich bekannt und können elektrisch, elektrohydraulisch oder elektropneumatisch ausgebildet sein. Es ist aber auch denkbar, daß ein manuell zu betätigendes Tor bei Überschreiten des Schließkraftgrenzwertes über eine Sperreinrichtung gesperrt wird, welche von dem Messinstrument angesteuert wird.

Schließlich ist es bei der vorstehend beschriebenen Ausführungsform des erfindungsgemäßen Tores vorgesehen, daß die Messung der Schließkraft in einer bestimmten Stellung des Torblattes erfolgt. Hierbei hat es sich als vorteilhaft erwiesen, die Schließkraft in einer Stellung eines Überkopftores zu messen, in der die bodenseitige Kante des Torblattes ungefähr 300 mm vom Boden entfernt ist.

Die Erfindung wird nachfolgend anhand eines in der Zeichnung dargestellten, bevorzugten Ausführungsbeispieles erläutert. Hieraus ergeben sich weitere Vorteile und Merkmale der Erfindung. In der Zeichnung zeigt:
- Figur 1: eine schematisch dargestellte Seitenansicht eines Tores in drei Stellungen;
- Figuren 2 bis 9: geschnitten dargestellte Seitenansichten eines Tores in Schließstellung mit verschieden ausgebildeten nachgiebigen Profilleisten.

Ein einteiliges, als Schwingtor ausgebildetes, in Figur 1 dargestelltes Torblatt 1 hat einen als Hohlprofil ausgebildeten Rahmen 2 mit einer bodenseitigen Kante 3, die in der Schließstellung I des Tores mit einem bodenseitigen Zargenholm 4 zusammenwirkt, um die nicht dargestellte Gebäudeöffnung zu verschließen. In der Figur 1 ist das Torblatt 1 in drei Stellungen entlang einer Öffnungskurve 5 dargestellt, wobei die Schließstellung I mit dem Bezugszeichen 1 und die zwischen der Schließstellung I und der nicht dargestellten Öffnungsstellung liegenden Stellungen des Torblattes 1 mit den Bezugszeichen II und III gekennzeichnet sind.

Der Rahmen 2 weist an seiner Kante 3 eine Abschrägung 6 auf, die in der Schließstellung I zusammen mit dem Zargenholm 4 eine Ausnehmung 7 quetschmindernder Ausbildung bildet, so daß die entlang der Öffnungskurve 5 aufeinander zu bewegten Flächen bzw. Kanten 3 in der Schließstellung 1 des Torblattes 1 beabstandes zueinander angeordnet sind. Die Abschrägung 6 verläuft unter einem Winkel von 45° zur Flächennormalen des Torblattes 1 und hat an ihren in die Kante 3 und eine Unterseite 8 des Rahmens 2 übergehende Bereiche Abrundungen, deren Übergangsradien einen Radius von 5 mm haben.

Auf die Abschrägung 6 ist eine nachgiebige Profilleiste 9 aufgebracht, die in der Schließstellung 1 an der parallel zum Torblatt 1 verlaufenden Fläche des Zargenholms 4 dichtend anliegt. Verschiedene Befestigungsmöglichkeiten der Profilleiste 9 am Rahmen 2 des Torblattes 1 werden nachfolgend bezugnehmend auf die Figuren 2 bis 9 beschrieben.

In den Figuren 2 bis 9 ist jeweils ein Torblatt 1 mit in seinem oberen und unteren Bereich angeordneten Rahmen 2 dargestellt. Das Torblatt 1 ist Bestandteil eines Überkopftores, welches in einem mauerseitig befestigten Zargenrahmen geführt ist, wobei in den Figuren 2 bis 9 ein oberer Zargenholm 10 des Zargenrahmens dargestellt ist.

Bodenseitig ist in den Figuren 2 bis 9 der, einen bodenseitigen Anschlag bildende Zargenholm 4 zu erkennen, der im Bereich einer Bodenkante 11 fest mit dem Boden 12 verbunden ist.

Wie bereits in der Figur 1 dargestellt, weist der Rahmen 2 an seiner dem Zargenholm 4 in der Schließstellung 1 zugewandten Kante 3 eine Profilleiste 9 auf, die in Figur 2 als Hohlleiste aus Gummi ausgebildet ist. In den Figuren 2 bis 9 ist der untere Rahmen 2 des Torblattes 1 mit einem rechteckig ausgebildeten Querschnitt dargestellt, da durch die Ausbildung des Tores mit einem, eine Profilleiste 9 im Bereich des unteren Rahmens 2 tragenden Torblattes 1 ebenfalls eine Quetschverletzungen vermindernde Ausbildung des Tores erzielbar ist.

Es ist erkennbar, daß die in Figur 2 dargestellte Profilleiste 9 im Querschnitt im wesentlichen C-förmig ausgebildet ist und auf den Rahmen 2 des Torblattes 1 klemmend aufgeschoben ist. Die Klemmfunktion wird dadurch erzielt, daß die Profilleiste 9 vor ihrer Montage derart ausgebildet ist, daß die beiden freien Enden 13 und 14 der Profilleiste 9 in unmittelbarer Nähe zueinander liegen.

Zur Versteifung der Profilleiste 9 in vertretbarem Maße, d.h. in einem Maße, welches einen ausreichenden Schutz gegen Quetschverletzungen bietet, weist die Profilleiste 9 in ihrem Hohlraum 15 mehrere Aussteifungsstege 16 auf.

In der Figur 3 ist eine alternative Ausgestaltung der Profilleiste 9 dargestellt. Hierbei handelt es sich um eine Profilleiste 9, die als Vollprofil aus Weichgummi ausgebildet ist. Die Profilleiste 9 gemäß Figur 3 hat geometrisch gesehen die gleiche Form, wie die Profilleiste 9 gemäß Figur 2 und wird in der voranstehend, bezugnehmend auf Figur 2 beschriebenen Weise auf dem Rahmen 2 des Torblattes 1 befestigt.

Eine alternative Befestigung der Profilleiste 9 gemäß Figur 3 ist in der Figur 4 dargestellt, wonach die Profilleiste 9 mit mehreren Schrauben 17 mit dem Rahmen 2 des Torblattes 1 verschraubt sind. Hierbei werden vorzugsweise mehrere Schrauben 17 derart zueinander angeordnet, daß ihre Längsachsen rechtwinklig zueinander verlaufen, wobei erste Schrauben 17 in entsprechende Öffnungen in der Unterseite 8 des Rahmens 2 und zweite Schrauben 17 in entsprechende Öffnungen in der Kante 3 des Rahmens 2 eingeschraubt sind.

Eine weitere alternative Befestigungsmöglichkeit der Profilleiste 9 auf dem Rahmen 2 des Torblattes 1 ist in Figur 5 dargestellt. Hierbei ist auf den Rahmen 2 des Torblattes 1 eine aus Federstahl ausgebildete Klammer 18 derart aufgesetzt, daß sie die Kante 3 des Rahmens 2 übergreift. Hierzu weist die Klammer 18, welche im Querschnitt im wesentlichen U-förmig ausgebildet ist, zwei federelastische Schenkel 19 auf, die an ihren freien Enden hakenförmig aufgebogen sind. Auf die aufgesetzte Klammer 18 ist anschließend die Profilleiste 9 aufgeschoben, wobei die Profilleiste 9 Ausnehmungen 20 hat, die mit den hakenförmig aufgebogenen freien Enden der Schenkel 19 der Klammer 18 korrespondieren.

In Figur 6 ist eine weitere alternative Befestigungsmöglichkeit der Profilleiste 9 am Rahmen 2 des Torblattes 1 dargestellt. Hierbei weist der Rahmen 2 an seiner Unterseite 8 ein im Querschnitt im wesentlichen U-förmiges Halteelement 21 auf, welches mit einem im wesentlichen schwalbenschwanzförmigen Vorsprung 22 der Profilleiste 9 korrespondiert. Zusätzlich zu dieser Befestigung der Profilleiste 9 mittels des Halteelementes 21 und des Vorsprunges 22, kann die Profilleiste 9 ferner mittels Schrauben, Nieten oder eines Klebers mit dem Rahmen 2 verbunden sein.

Eine weitere Ausführungsform der Profilleiste 9 ist in den Figuren 7 bis 9 dargestellt, wobei die Profilleiste 9 hier derart ausgebildet ist, daß sie den Rahmen 2 in fast vollständiger Weise ummantelt, so daß nicht nur die Kante 3 des Rahmens 2, sondern auch die Unterseite 8 und die der Kante 3 gegenüberliegende Kante des Rahmens 2 von der Profilleiste 9 umgeben sind. In der Figur 7 ist hierzu eine Befestigungsmöglichkeit der Profilleiste 9 am Rahmen 2 mittels einer Klammer 23 dargestellt. Diese Klammer 23 wird in ähnlicher Weise wie die Klammer 18 auf den Rahmen 2 derart aufgesteckt, daß zwei federerlastisch ausgebildete Schenkel die Klammer 23 kraftschlüssig am Rahmen 2 halten. Anschließend wird die Profilleiste 9 in Längsrichtung des Rahmens 2 auf diesen aufgeschoben. Durch diese Ausgestaltung wird ein Rundumschutz des Rahmens 2 mit innenliegender Befestigungsklammer 23 erzielt, so daß neben der Vermeidung von Unfällen auch ein Schutz gegen Korrosion des Rahmens 2 des Torblattes 1 gegeben ist.

In der Figur 8 ist eine Profilleiste 9 dargestellt, die ebenfalls einen Rundum-Kantenschutz für den Rahmen 2 des Torblattes 1 darstellt, jedoch im Vergleich zu der Profilleiste 9 gemäß Figur 7 aus einem Kunststoff mit unterschiedlichen Härtegraden besteht. Die Profilleiste 9 gemäß Figur 8 ist in einen ersten Bereich 24 und einen zweiten Bereich 25 unterteilt, wobei der zweite Bereich 25 eine von dem ersten Bereich 24 unterschiedliche Härte aufweist und in der Schließstellung 1 an dem Zargenholm 4 anliegt. Bei der in Figur 8 dargestellten Ausführungsform der Profilleiste 9 ist die Profilleiste 9 in Längsrichtung auf den Rahmen 2 des Torblattes 1 aufgeschoben und mittels eines geeigneten Klebers mit dem Rahmen 2 verklebt. Es ist aber auch in diesem Fall denkbar, daß die Profilleiste 9 mit dem Rahmen 2 verschraubt oder vernietet ist.

Eine zur Figur 8 alternative Ausführungsform eines erfindungsgemäßen Torblattes mit einer Profilleiste 9 ist in Figur 9 dargestellt. Hierbei ist die Profilleiste 9 in zwei Teile 9' und 9" unterteilt, die jeweils auf entgegengesetzte Enden des Rahmens 2 aufgesetzt sind. Auch in diesem Fall unterscheiden sich die beiden Teile 9' und 9" der Profilleiste 9 in ihrem Härtegrad. Die beiden Teile 9' und 9" der Profilleiste 9 sind derart auf dem Rahmen 2 angeordnet, daß die Unterseite 8 des Rahmens 2 im wesentlichen vollständig durch die Teile 9' und 9" der Profilleiste 9 abgedeckt ist.

Die voranstehend beschriebenen Profilleisten 9 können aus unterschiedlichen Werkstoffen bestehen. Beispielsweise ist die Verwendung von Zellkautschuk, Gummi oder einem anderen Kunststoff möglich. Hierbei wiederum sind Profile mit bzw. ohne Hohlkammern verwendbar, die aufgeschoben und notfalls mit dem Rahmen 2 verklebt werden.

Darüberhinaus ist es bei dem erfindungsgemäßen Tor vorgesehen, daß in der Schließkante eines elektrisch, elektrohydraulisch oder elektropneumatisch angetriebenen Torblattes 1 ein Messaufnehmer zur Bestimmung der Schließkraft angeordnet ist, welcher mit einem Messinstrument verbunden ist, der die Bewegung des Torblattes 1 bei Überschreiten eines Schließkraftgrenzwertes unterbricht. Die Messung der Schließkraft erfolgt hierbei in einer bestimmten Stellung des Torblattes, nämlich in einer Stellung, in der das Torblatt 1 ca. 300 mm oberhalb der Oberkante 26 des Bodens 12 angeordnet ist.

Wird in diesem Fall die zuvor in das Messinstrument eingegebene und abgespeicherte Schließkraft überschritten, so ist dies ein Indiz dafür, daß im Schließweg entlang der Öffnungskurve 5 ein Widerstand, bspw. ein Gegenstand oder ein menschlicher oder tierischer Körper angeordnet ist, zu dessen Schutz die Schließbewegung des Torblattes 1 unterbrochen werden muß. Hierzu wird die vom Messaufnehmer ermittelte Schließkraft mit den im Messintrument gespeicherten Schließkraftgrenzwert verglichen. Liegt die vom Messaufnehmer ermittelte Schließkraft unterhalb des Schließkraftgrenzwertes, so wird der Schließvorgang fortgesetzt. Demgegenüber wird der Schließvorgang unterbrochen, wenn die vom Messaufnehmer ermittelte Schließkraft oberhalb des Schließkraftgrenzwertes liegt.

Das erfindungsgemäße Tor ist nicht auf die in den Figuren 1 bis 9 dargestellten Ausführungsformen beschränkt. Vielmehr sind Änderungen, insbesondere im Hinblick auf die Ausführungsformen in den Figuren 2 bis 9 möglich, wie bspw. eine Abänderung des Rahmens 2, so daß der Rahmen 2 entsprechend dem Rahmen 2 in Figur 1 ausgebildet ist und eine Abschrägung 6 aufweist. Darüberhinaus ist es denkbar, daß die Abschrägung 6 nicht am Rahmen 2, sondern im Bereich des Zargenholms 4 angeordnet ist. Wesentlich bei der Erfindung ist, daß zwischen dem Rahmen 2 und dem Zargenholm 4 ein Bereich freigehalten ist, der Quetschgefahren vermindert.

## Patentansprüche

1. Tor mit einem einstückigen, über Kopf bewegbar geführten Torblatt (1), dessen in der Schließstellung (I) des Tores bodenseitige Kante (3) entlang ihrer Bewegungsbahn (5) zwischen der Öffnungsstellung und der Schließstellung eine Drehung um ihre Längsrichtung von etwa 90° erfährt und in der Schließstellung in vom Boden beabstandete, enge Parallellage zu einer vom Boden aufstrebend angeordneten Schwelle, insbesondere einem entsprechend angeordneten bodenseitigen Holm (4) des Torzargenrahmens, gelangt,
**dadurch gekennzeichnet,**
daß die bodenseitige Kante (3) des Torblattes (1) zumindest in ihrem Kantenbereich, der in der Schließstellung (I) sowohl dem Boden als auch der Schwelle zugewandt ist, eine quetschmindernde Ausbildung (6,9;9) aufweist, die sich profilartig über die Länge der bodenseitigen Kante (3) erstreckt.

2. Tor nach Anspruch 1,
**dadurch gekennzeichnet,**
daß der Kanten bereich (7) als Abschrägung (6) am bodenseitigen Anschlag (3) des Torblattes (1) ausgebildet ist.

3. Tor nach Anspruch 1,
**dadurch gekennzeichnet,**
daß der Kanten bereich (7) als Abschrägung am Zargenprofil (4) ausgebildet ist.

4. Tor nach einem der Ansprüche 1 bis 3,
**dadurch gekennzeichnet,**
daß der Kanten bereich (7) als Abrundung ausgebildet ist.

5. Tor nach Anspruch 2 oder 3,
**dadurch gekennzeichnet,**
daß die Abschrägung (6) unter einem Winkel von 30° bis 60°, vorzugsweise von 45° zur Flächennormalen des Torblattes (1) verläuft.

6. Tor nach Anspruch 2 oder 3,
**dadurch gekennzeichnet**,
daß die Abschrägung (6) Übergangsradien von vorzugsweise 5 mm Radius aufweisen.

7. Tor nach Anspruch 1,
**dadurch gekennzeichnet,**
daß im Kanten bereich (7) eine nachgiebige Profilleiste (9) aus insbesondere einem weichen Elastomer angeordnet ist.

8. Tor nach Anspruch 7,
**dadurch gekennzeichnet,**
daß die Profilleiste (9) als Vollprofil aus Weichgummi ausgebildet ist.

9. Tor nach Anspruch 7,
**dadurch gekennzeichnet,**
daß die Profilleiste (9) als Hohlprofil aus Gummi ausgebildet ist.

10. Tor nach Anspruch 7,
**dadurch gekennzeichnet,**
daß die Profilleiste (9) im torblattseitig angeordneten Kanten bereich befestigt ist.

11. Tor nach Anspruch 7,
**dadurch gekennzeichnet,**
daß die Profilleiste (9) über eine Klammer (18, 23) am bodenseitigen Anschlag (3) des Torblattes (1) befestigt ist.

12. Tor nach Anspruch 7,
**dadurch gekennzeichnet,**
daß die Profilleiste (9) aus einem Elastomer besteht, welcher in Richtung parallel zur Flächennormalen des Torblattes (1) unterschiedliche Härtegrade aufweist.

13. Tor nach Anspruch 7,
**dadurch gekennzeichnet,**
daß die Profilleiste (9) mit dem bodenseitigen Anschlag (3) des Torblattes (1) verschraubt, verklebt, vernietet oder in sonstiger Weise verbunden ist.

14. Tor nach Anspruch 7,
**dadurch gekennzeichnet,**
daß die Profilleiste (9) den bodenseitigen Rahmen (2) des Torblattes (1) ummantelt.

15. Tor nach Anspruch 1 mit einem elektrischen, elektrohydraulischen oder elektropneumatischen Antrieb,
**dadurch gekennzeichnet,**
daß in der Schließkante (3) des Torblattes (1) ein Messaufnehmer zur Bestimmung der Schließkraft angeordnet ist, welcher mit einem Messinstrument verbunden ist, der die Bewegung des Torblattes (1) bei Überschreiten eines Schließkraftgrenzwertes unterbricht.

16. Tor nach Anspruch 15,
**dadurch gekennzeichnet,**
daß die Messung der Schließkraft in einer bestimmten Stellung des Torblattes (1) erfolgt.

## Claims

1. A door (1) with a one-piece door leaf, guided moveably overhead, wherein the bottom edge (3), when the door is in the closed position (1), undergoes a rotation of approximately 90° about its longitudinal axis along its arc of movement (5) between its open position and its closed position, and in its closed position reaches a close parallel position, at a distance from the ground, to a ramp projecting from the ground, especially a correspondingly-disposed ground-mounted bar (4) of the door frame surround, characterised in that the bottom edge (3) of the door leaf (1) has a crush-reducing formation (6,9;9), at least in the area of its edge, which faces the ground and the ramp in the closed position (1), this formation stretching in the manner of a profile along the length of the bottom edge (3).

2. A door according to claim 1, characterised in that the edge area (7) is formed as a chamfer (6) on the bottom limit stop of the door leaf (1).

3. A door according to claim 1, characterised in that the edge area (7) is formed as a chamfer on the frame profile (4).

4. A door according to claims 1 to 3, characterised in that the edge area (7) is formed as a rounded-off element.

5. A door according to claim 2 or 3, characterised in that the chamfer (6) runs at an angle of 30° to 60°, preferably 45°, to the perpendicular of the surface of the door leaf (1).

6. A door according to claim 2 or 3, characterised in that the chamfer (6) has transition radii, preferably with a radius of 5 mm.

7. A door according to claim 1, characterised in that a pliable profile bar (9), especially made from a soft elastomer, is disposed in the edge area (7).

8. A door according to claim 7, characterised in that the profile bar (9) is formed as a full profile from soft rubber.

9. A door according to claim 7, characterised in that the profile bar (9) is formed as a hollow rubber profile.

10. A door according to claim 7, characterised in that the profile bar (9) is attached in the edge area disposed on the side nearest the door leaf.

11. A door according to claim 7, characterised in that the profile bar (9) is attached to the limit stop (3) at the bottom of the door leaf (1) by a clasp (18, 23).

12. A door according to claim 7, characterised in that the profile bar (9) comprises an elastomer, which has differing degrees of hardness in a direction parallel to the perpendicular of the door leaf (1).

13. A door according to claim 7, characterised in that the profile bar (9) is screwed, glued, rivetted or otherwise attached to the limit stop (3) at the bottom of the door leaf (1).

14. A door according to claim 7, characterised in that the profile bar (9) encases the bottom frame (2) of the door leaf (1).

15. A door according to claim 1 with an electrical, electro-hydraulic or electro-pneumatic drive, characterised in that a measuring recorder is disposed in the closing edge (3) of the door leaf (1) to determine the closing force, said measuring recorder being connected to a measuring instrument which interrupts the movement of the door leaf (1) when a closing force threshold value is exceeded.

16. A door according to claim 15, characterised in that measurement of the closing power takes place in a specified door leaf (1) position.

## Revendications

1. Porte comportant un panneau monobloc (1) mobile par relevage de sa tête, et dont le bord (3) situé près du sol, lorsque la porte est fermée, effectue une rotation d'environ 90° autour de son axe longitudinal au cours de sa trajectoire (5) pour passer de la position d'ouverture à la position de fermeture dans laquelle il occupe une position située à une certaine distance du sol, parallèlement à un seuil faisant saillie sur celui-ci, en particulier la traverse (4) située au sol et faisant partie du cadre dormant de la porte,
caractérisée en ce que
le bord (3) du panneau (4), situé près du sol, présente, dans sa zone marginale (7) située, en position de fermeture, à la fois en face du sol et en face du seuil, une configuration (6, 9', 9) diminuant le serrage et s'étendant sur toute la longueur du bord (3).

2. Porte selon la revendication 1,
caractérisée en ce que
la zone marginale (7) est constituée par un biseau (6) pratiqué sur la butée (3), située près du sol, appartenant au panneau (1).

3. Porte selon la revendication 1,
caractérisée en ce que
la zone marginale (7) est constituée par un biseau pratiqué sur le profilé du cadre dormant (4).

4. Porte selon une des revendications 1 à 3,
caractérisée en ce que
la zone marginale (7) est un arrondi.

5. Porte selon la revendication 2 ou 3,
caractérisée en ce que
le biseau (6) fait un angle de 30° à 60°, de préférence 45° avec une normale au plan du panneau (1).

6. Porte selon la revendication 2 ou 3,
caractérisée en ce que
le biseau (6) a des rayons de raccordement de 5 mm de préférence.

7. Porte selon la revendication 1,
caractérisée en ce que
la zone marginale (7) porte une baguette profilée (9) flexible, faite en particulier d'un élastomère.

8. Porte selon la revendication 7,
caractérisée en ce que
la baguette profilée (9) est un profilé plein en caoutchouc mou.

9. Porte selon la revendication 7,
caractérisée en ce que
la baguette profilée (9) est un profilé creux en caoutchouc.

10. Porte selon la revendication 7,
caractérisée en ce que
la baguette profilée (9) est fixée dans la zone marginale, vers l'intérieur de la porte.

11. Porte selon la revendication 7,
caractérisée en ce que
la baguette profilée (9) est fixée sur la butée (3) du panneau (1) située près du sol, par une pince (18, 23).

12. Porte selon la revendication 7,
caractérisée en ce que
la baguette profilée (9) est faite d'un élastomère qui présente, selon une direction parallèle à une normale au plan de panneau 1, des niveaux de dureté différents.

13. Porte selon la revendication 7,
caractérisée en ce que
la baguette profilée (9) est reliée à la butée (3) du panneau (1), située près du sol, par vissage, collage, rivetage ou autre procédé.

14. Porte selon la revendication 7,
caractérisée en ce que
la baguette profilée (9) enveloppe la partie du cadre (2) du panneau (1) située près du sol.

15. Porte selon la revendication 1, équipée d'un entraînement électrique, électrohydraulique ou électropneumatique,
caractérisée en ce que
dans le bord de fermeture (3) du panneau de porte (1) est monté un récepteur servant à déterminer la force de fermeture et relié à un instrument de mesure qui interrompt le mouvement de fermeture du panneau (1) si une valeur limite de la force de fermeture est dépassée.

16. Porte selon la revendication 15,
caractérisée en ce que
la mesure de la force de fermeture est effectuée dans une position définie du panneau 1.
